# EUROPÄISCHE PATENTSCHRIFT

(11) **EP 0 719 469 B1**
(45) Veröffentlichungstag und Bekanntmachung des Hinweises auf die Patenterteilung: **10.11.1999**
(21) Anmeldenummer: 94923674.9
(22) Anmeldetag: 25.08.1994
(51) Int. Cl.: H01T 13/52

(54) **ZÜNDKERZE MIT GLEITFUNKENSTRECKE**
SPARKING PLUG WITH SURFACE DISCHARGE SECTION
BOUGIE D'ALLUMAGE A SECTION A ETINCELLE GLISSANTE

(30) Priorität: 15.09.1993 DE 4331269
(43) Veröffentlichungstag der Anmeldung: 03.07.1996
(73) Patentinhaber: ROBERT BOSCH GMBH, 70442 Stuttgart (DE)
(72) Erfinder: BENEDIKT, Walter, D-70806 Kornwestheim (DE); VOGEL, Manfred, D-71254 Ditzingen (DE); KLETT, Dittmar, D-74385 Pleidelsheim (DE); HERDEN, Werner, D-70839 Gerlingen (DE)
(86) Internationale Anmeldenummer: DE9400982
(87) Internationale Veröffentlichungsnummer: WO9508207

(56) Entgegenhaltungen:
- WO-A-87/07094
- FR-A- 582 951
- GB-A- 744 412
- US-A- 2 129 576

## Beschreibung

Die Erfindung betrifft eine Zündkerze nach der Gattung des Hauptanspruchs wie sie zum Beispiel in der WO 87/07094 offenbart ist.

In der FR-A-58 29 51 wird eine Zündkerze beschrieben, deren Gleitfunkenstrecke voneinander isolierte inselförmige Muster aus mit Metall beschichteter Keramik aufweist.

Zündkerzen mit einer Gleitfunkenstrecke weisen gegenüber Zündkerzen mit ausschließlich Gasfunkenstrecken bei gleichem Elektrodenabstand deutlich niedrigere Zündspannungen auf. Nachteilig sind jedoch hohe Durchbruchentladungen, die zu hohen Temperaturen im Bereich der Gleitbahn der Keramik der Zündkerze führen. Die einsetzbaren Materialien zur Herstellung einer Zündkerze sind deshalb auf hochtemperaturfeste Stoffe, zum Beispiel Aℓ₂O₃ und hochschmelzende Metalle und Legierungen eingeschränkt.

Zur Einleitung der Zündung ist es erforderlich, die Funkenbildung zu erleichtern und den Kontakt des Funkens mit dem zu zündenden Gas zu erhöhen. Der Wirkungsgrad einer Zündkerze entspricht dem Quotienten E_{ab}/E_{zu} der an das zu zündende Gemisch abgegebenen Energie zu der der Zündkerze zugeführten Energie. Eine Zündkerze weist dann einen hohen Wirkungsgrad auf, wenn von der Energie des Funkens wenig Wärmeenergie über die massiven, kalten und gut wärmeleitenden Elektroden abgeführt wird. Lösungen des Standes der Technik weisen im Verhältnis eine große Kontaktfläche des Flammkerns des Funkens mit den gut wärmeleitenden Elektroden auf, weil der geringe Abstand zwischen den Elektroden die Kontaktfläche des Funkens mit dem Zündgemisch verringert.

Aufgabe der Erfindung ist es, den Wirkungsgrad einer Zündkerze zu steigern, bei nach oben begrenzter Hochspannung einen maximalen Elektrodenabstand der Zündkerze zu verwirklichen oder bei bekanntem Elektrodenabstand die Zündspannung zu minimieren.

Diese Aufgabe wird durch eine Zündkerze mit den kennzeichnenden Merkmalen des Hauptanspruchs gelöst. Durch die auf der Oberflächenzone des Kerzensteins gebildeten Muster von gegeneinander isolierten, leitfähigen Inseln und den dazwischenliegenden Zwischenräumen erreicht man eine Verlängerung der Gleitfunkenstrecke und damit des Elektrodenabstandes, bei gleicher angebotener Zündspannung. Die Wärmeableitung an den Fußpunkten des Funkens beziehungsweise des Flammkerns wird verringert und durch ein Übergreifen der Funkenbildung von den Zwischenräumen der leitfähigen Inseln auf die Einhüllende der Gleitfunkenstrecke vergrößert sich die Kontaktfläche des Flammkerns zum unverbrannten Gemisch. Die Geometrie der Inseln wird so bemessen, daß diese durch den Funken während der Bogen- oder Glimmphase stark aufgeheizt werden, jedoch nicht erweichen oder schmelzen und die Energie des Zündfunkens nahezu vollständig an das Brennstoffgemisch abgeben wird. Die Schichtdicke beziehungsweise Höhe der Inseln beträgt 10 bis 1000 µm, beziehungsweise 20 bis 500µs m. Der für die Entflammung optimale Elektrodenabstand wird bei 3 bis 4 mm verwirklicht. Durch die Wahl des Zwischenraums wird die Einstellung der Zündspannung Ui zwischen zwei leitfähigen Inseln problemlos ermöglicht.

Durch die in den Unteransprüchen aufgeführten Maßnahmen sind vorteilhafte Weiterbildungen und Verbesserungen der im Hauptanspruch angegebenen Zündkerze möqlich.

Durch die Gestaltung der leitfähigen Inseln auf einem Isolator, beispielsweise einem isolierenden Keramikplättchen, das auf den Kerzenstein aufgebracht wird, läßt sich die Gleitfunkenstrecke gestalten. Es können verschiedene Keramiken für den Kerzenstein und das Keramikplättchen eingesetzt werden. Ferner ist eine Fertigung der leitfähigen Inseln abgetrennt vornehmbar und die Haftung der Inseln auf dem Isolator kann gegebenenfalls durch eine Zwischenschicht gesteigert werden. Abmessungen der Inseln mit einem Durchmesser von 20 bis 500 Mikrometer können noch ohne aufwendige Fertigungstechnik hergestellt werden und tragen der Tatsache Rechnung, daß die Inseln, um ein Schmelzen zu verhindern, eine definierte Mindestwärmekapazität ausweisen müssen.

Eine einfache Verbindung zwischen den leitfähigen Inseln durch Kontaktierung mit den Kerzenelektroden am Rand des Kerzensteins kann erfolgen. Eine Reihenschaltung einer Funkenstrecke aus einer Gleitfunkenstrecke mit leitfähigen Inseln und einer Gasfunkenstrecke, beziehungsweise der Einsatz mit einer in Reihe mit der Hochspannungskippdiode (Zündkerze), verbessert die Nebenschlußempfindlichkeit der Elektroden durch Rußablagerungen. Die leitfähigen Inseln werden aus hochschmelzenden, erosions- und korrosionsfesten, metallischen oder leitfähigen keramischen Werkstoffen hergestellt. Durch ein oder zwei Gasfunkenstrecken und eine verlängerte Gleitfunkenstrecke mit leitfähigen Inseln kann der Abbrand der Elektroden reduziert und die Lebensdauer der Zündkerze verlängert werden.

### Zeichnung

Figur 1 zeigt Schnitt und Aufsicht für eine Zündkerze, Figur 2 zeigt Muster zur Beschichtung der Gleitfunkenstrecke mit leitfähigen Stoffen, Figur 3 zeigt einen Querschnitt durch eine Zündkerze mit radialer Gleitfunkenstrecke, Figur 4 zeigt einen Querschnitt durch eine Zündkerze mit gekrümmter Gleitfunkenstrecke, Figur 5 zeigt einen Querschnitt durch eine Zündkerze ohne Gasfunkenstrecke, Figur 6 zeigt einen Schnitt a und eine Aufsicht b einer Zündkerze mit Punktbeschichtung der Gleitfunkenstrecke, Figur 7 zeigt einen Schnitt a und eine Aufsicht b einer sternförmigen Bedeckung der Kerzensteinoberfläche, Figur 8a zeigt einen Schnitt und Figur 8b eine Aufsicht auf eine Zündkerze mit einem inselbeschichtetem Isolatorplättchen auf dem Kerzenstein, Figur 9 zeigt eine Zündkerze mit Gleitfunkenstrecke, Gasfunkenstrecke und herausgehobenen leitfähigen Inseln mit definierter Wärmekapazität und Figur 10a und Figur 10b zeigen je einen Schnitt durch eine Zündkerze mit Gleitfunkenstrecke und Gasfunkenstrecke.

### Ausführungsbeispiele

Figur 1 zeigt links halbseitig eine Seitenansicht und rechts einen Halbschnitt durch eine erfindungsgemäße Zündkerze 10. In den Brennraum 20 eines Verbrennungsmotors ragt die Spitze der Mittelelektrode 21, das Gehäuse als Masseelektrode 12, der Kerzenstein 13, sowie eine Funkenstrecke aus Gleitfunkenstrecke 14 mit leitenden Inseln 16 auf dem Kerzenstein 13 und Gasfunkenstrecke im Luftspalt 15. Die Zündkerze 10 wird mit dem Außengewinde 22 des Endabschnitts 23 eingeschraubt. Zum Einschrauben dient ein Schlüsselsechskant 24 am Zündkerzengehäuse 25. Ein Anschlußstück 26 vermittelt den Kontakt des nicht dargestellten Zündkerzensteckers mit der Mittelelektrode 11. Innerhalb der Durchgangsbohrung 29 sitzt der Anschlußbolzen 27. Der Anschlußbolzen 27 und die Mittelelektrode 11 sind durch eine elektrisch leitfähige Glasschmelzflußmasse 28 leitend miteinander verbunden.

Figur 2 zeigt sechs verschiedene Muster zur regelmäßigen Beschichtung der Gleitfunkenstrecke 14 einer Zündkerze 10 mit leitfähigen Inseln 16. Unter Beschichtung wird das Vorhandensein von Inseln 16 verstanden. Die Muster sind bei gekrümmten Oberflächen des Kerzensteins 13 in die planare Darstellung abgewickelt worden. Figur 2a zeigt ein dreispaltiges Punktmuster mit dem Punktdurchmesser d und einen Ausschnitt mit eingezeichneten Zündspannungen Uᵢ = Uⱼ zwischen den einzelnen leitfähigen Inseln 16. Die Zündspannungen Uᵢ beziehungsweise Uⱼ liegen für alle Muster zwischen minimal 1 bis zu maximal 5 Kilovolt.

Figur 2b zeigt ein dreispaltiges Quadratmuster der Seitenlänge a und einen Ausschnitt mit den einzelnen Zündspannungen zwischen den Inseln 16, wobei Uᵢ verschieden von Uⱼ ist. Figur 2c zeigt ein einspaltiges Rechteckmuster mit einem Länge:Breite-Verhältnis von b:c = 25:7. Figur 2d zeigt ein sechseckiges Wabenmuster der Kantenlänge a. Figur 2e zeigt ein Muster mit gleichschenkligen Dreiecksinseln 16 der Seitenlänge a bei dem das Muster verschiedene Untermuster aufweist. Figur 2f zeigt ein elliptisches Muster mit Halbachsenverhältnis e:f und einer Aufteilung des Musters auf die Länge 1 der ebenen Gleitfunkenstrecke 14. Auch andere Muster für die Bedeckung die durch Kombinationen dieser Muster entstehen sind möglich.

Figur 3 zeigt einen Schnitt durch das brennraumseitige Ende einer Zündkerze 10 mit Mittelelektrode 11, Masseelektrode 12 und Kerzenstein 13. Die radiale Funkenstrecke der Länge l+m der Zündkerze umfaßt die Gleitfunkenstrecke 14 mit der Länge l und die Gasfunkenstrecke 15 mit der Länge m. Typische Abmessungen, die allgemein, das heißt nicht nur für dieses Beispiel gelten, liegen bei 0,1 bis 1,0 Millimeter für eine Gasfunkenstrecke 15 und bei 0,5 bis 5,0 Millimeter für eine Gleitfunkenstrecke 14. Die Gleitfunkenstrecke 14 ist in der Oberflächenzone des Kerzensteins 13 mit einem Muster aus leitfähigem Stoff 16 vergütet. Die Abmessungen sind nur im Fall einer radialen Anordnung direkt addierbar und müssen ansonsten durch Versuch ermittelt werden, gelten aber auch für die in den folgenden Figuren gezeigten Beispiele der Erfindung.

Figur 4 zeigt einen Schnitt durch das brennraumseitige Ende einer Zündkerze 10 mit Mittelelektrode 11, Masseelektrode 12 und Kerzenstein 13. Im Unterschied zu Figur 3 ist die Gleitfunkenstrecke 14 gekrümmt ausgeführt.

Figur 5 zeigt einen Schnitt durch das brennraumseitige Ende einer Zündkerze 10 mit gekrümmter Gleitfunkenstrecke 14 definierter Länge l ohne Gasfunkenstrecke 15, sowie abgewinkelter Masseelektrode 12.

Figur 6a zeigt einen Schnitt durch das brennraumseitige Ende einer Zündkerze 10 mit sehr kleiner Gasfunkenstrecke 15 und punktförmigen leitfähigen Inseln auf dem Kerzenstein 13. Figur 6b zeigt eine Aufsicht auf die Stirnseite der Zündkerze 10 der Figur 6a. Die Masseelektrode 12 kann auch mit einer scharfen Kante versehen werden.

Figur 7a zeigt einen Schnitt durch das brennraumseitige Ende einer Zündkerze 10 mit ebenfalls sehr kleiner Gasfunkenstrecke 15 und partieller sternförmiger Punktbeschichtung des Kerzensteins 13. Figur 7b zeigt eine Aufsicht auf die Zündkerze 10 der Figur 7a mit runder Mittelelektrode 11. Die sternförmige Insel-Beschichtung 16 begrenzt die Wegverzweigung des Funkens der Gleitfunkenstrecke 14. Die Herstellung der Inseln 16 mit einer festen Wärmekapazität bei festem Volumen ermöglicht es, das Schmelzen der Inseln 16 zu vermeiden.

Figur 8a zeigt einen weiteren Schnitt durch das brennraumseitige Ende einer Zündkerze 10 und Fig. 8b eine zugehörige Draufsicht mit radialer Gleit- und Gasfunkenstrecke 14, 15. Die leitenden Inseln 16 werden auf ein Plättchen aus Isolatorstoff 17 aufgebracht. Es wäre möglich, einen zum Kerzenstein 13 unterschiedlichen Isolatorstoff 17 zu benutzen, um dessen dielektrische Eigenschaften, wie zum Beispiel höhere Dielektrizitätskonstante auszunutzen, um so den Zündspannungsbedarf weiter absenken zu können. Eine Fertigung des Plättchens des Isolatorstoffs 17 mit den Inseln 16 kann zunächst unabhängig vom Kerzenstein 13 ausgeführt werden. Figur 8b zeigt eine Aufsicht auf die Zündkerze 10 der Figur 8a. Es sind sternförmige Pfade mit Inseln 16 auf das Plättchen des Isolierstoffs 17 aufgebracht worden.

Figur 9 zeigt im Ausschnitt das Prinzip einer runden Zündkerze 10 mit einreihiger Inselkette 16 für die Gleitfunkenstrecke 14 und Gasfunkenstrecke 15. Die Inseln 16 sind zu etwa 75 Prozent ihres Volumens in den Kerzenstein 13 eingebracht. Die Mittelelektrode 11 kontaktiert eine Insel 16 des Musters. Zwischen der Masseelektrode 12 und der Gleitfunkenstrecke 14 liegt die Gasfunkenstrecke 15. Alle Inseln 16 sind säulenförmig mit quadratischer Grundfläche der Kantenlänge a und der Säulenhöhe h, die die Wärmekapazität der Inseln 16 festlegt. An ihrer brennraumseitigen Oberfläche sind die Inseln 16 mit einem Vergütungsmaterial 19 zur Korrosionsunterdrückung abgedeckt. Die Aussparungen wurden vor dem Einbringen der Inselbauteile 16 in den Kerzenstein 13 ausgeführt.

Es ist möglich die Aussparungen durch hohlraumbildende Mittel, wie sie für die Herstellung keramischer Bauteile üblich sind, beim Sintern des Kerzensteines 13 oder des Isolatorstoffes 17 herzustellen.

Figur 10a zeigt einen Schnitt durch das brennraumseitige Ende einer Zündkerze mit T-förmiger Mittelelektrode 11 und L-förmig gebogener Masseelektrode 12. Die Mittelelektrode 11 kontaktiert wenigstens eine leitfähige Insel 16. Die Inseln 16 sind unterhalb der Masseelektrode 12 angebracht, um im Betrieb der Zündkerze 10 auftretenden Abbrand des Materials der Masselektrode 12 bei geringfügiger Verlängerung der Gleitfunkenstrecke 14 und annähernd konstanter Länge der Gasfunkenstrecke 15 zu berücksichtigen, wobei sich die Gasfunkenstrecke 15 zwischen der Masseelektrode 12 und der Gleitfunkenstrecke 14 von der Mittelachse der Zündkerze 10 nach außen verschiebt. Eine gestrichelte Linie auf der Schnittfläche der Masseelektrode 12 zeigt die Kontur dieser Masselektrode 12' nach längerem Einsatz bei aufgetretenem Elektrodenabbrand. Eine weitere Alternative einer Funkenstrecke ist eine Ausführung mit einer Gasfunkenstrecke 15 zwischen Mittelelektrode 11 und Gleitfunkenstrecke 14, wobei die Gleitfunkenstrecke 14 und die Masseelektrode 12 elektrisch miteinander verbunden sind.

Figur 10b zeigt einen Schnitt durch das brennraumseitige Ende einer Zündkerze mit T-förmiger Mittelelektrode 11 und L-förmig gebogener Masseelektrode 12. Die Funkenstrecke der Zündkerze 10 umfaßt eine Gasfunkenstrecke 15' zwischen Mittelelektrode 11 und Gleitfunkenstrecke 14, eine Gleitfunkenstrecke 14 und eine Gasfunkenstrecke 15" zwischen Gleitfunkenstrecke 14 und Masseelektrode 12. Die Mittelelektrode 11 und die Masselektrode 12 überragen mit ihren Gasfunkenstrecken 15' und 15" freitragend die peripheren Zonen der Gleitfunkenstrecke 14 mit leitfähigen Stoffen 16.

Zur Herstellung der Inseln 16 für die Beispiele der Figuren 1 bis 10 wurden Nickellegierungen oder Edelmetalle, aber auch leitfähige Keramiken wie SiC, MoSi₂, TiN, WC, HfB und Sialone verwendet. Diese Materialien weisen gute Wärmeleitfähigkeit, hohe spezifische Wärme, hohe Dichte und hohe Schmelzpunkte auf und sind im Betrieb der Zündkerze 10 äußert korrosionsfest. Der Ausdehnungskoeffizient des Materials der Inseln 16 kann an denjenigen des Materials des Kerzensteins 13 zum Beispiel durch Legierungsbildung oder Materialschichtung angepaßt werden.

Ferner ist es möglich, inhomogene Werkstoffpaarungen für die Inseln 16 zu wählen, wie zum Beispiel Inseln 16 mit einem Kern aus gut wärmeleitenden und/oder hochschmelzenden, massiven Werkstoffen wie Kupfer, Silber, Gold oder Wolfram oder Edelmetallegierungen, welche überzogen sind mit korrosionsbeständigen Edelmetallen und/oder -legierungen als Vergütungsmaterial 19 aus vorzugsweise Platin, Iridium, Rhodium oder Osmium.

Eine Fertigungsmöglichkeit der leitfähigen Inseln 16 besteht zum Beispiel darin, Löcher oder Vertiefungen in das Plättchen des Isolierstoffs 17 oder in den Kerzenstein 13 einzubringen und die Oberfläche dieses Werkstücks vollständig mit Metall- oder elektrisch leitfähiger Keramikpaste, z. B. Cermet, zu beschichten, so daß die Löcher oder Vertiefungen Füllungen mit leitfähigem Material aufweisen. Nach dem Abschleifen der z. B. metallischen Oberfläche dieses Werkstückes bleiben die metallischen Inseln 16 in den Löchern beziehungsweise Vertiefungen zurück. Die Vertiefungen können durch Pressen, Bohren, chemisches Ätzen, Laserstrahlanwendung oder hohlraumbildende Mittel hergestellt werden.

Eine anderes Fertigungsverfahren der leitfähigen Inseln 16 ist das unstrukturierte Beschichten eines Keramikwerkstückes 13, 17 mit leitfähigem Material, z. B. Metall. Das Abschleifen wird vermieden und stattdessen mit einem Laserstrahl das unerwünschte Material entfernt. Eine Variante ist das Ritzen des Metalls mit einer Nadel, z. B. aus Diamant. Man erreicht so auch Inseln 16, die aus dem Kerzenstein 13 oder dem Isolierstoff 17 herausragen und die, wenn erforderlich, anschließend mit einem edleren Material vergütet werden können.

Ferner ist es möglich die Inselbedeckung 16 durch ein Ätzverfahren mit Masken zu strukturieren oder zu modifizieren. Mehrlagige Strukturen sind herstellbar. Technisch besonders vorteilhaft ist es, Schichten leitfähigen Materials in Dickschichttechnik, Tamponprinttechnik oder durch Auflegieren auf den grünen oder vorgeglühten Kerzenstein 13 oder den Isolatorstoff 17 aufzubringen. Dünnschichttechnik mit galvanischer oder chemischer Verstärkung, elektrochemisches Abscheiden, Schichtabscheidung im Vakuum oder die Reduktion von Metallsalzlösungen an Oberflächen sind weitere Methoden der Metallisierung für die Herstellung von Inseln 16.

Die Wahl der Elektrodengeometrie für eine Zündkerze 10 durch die Mittelelektrode 11 und die Masseelektrode 12 erleichtert die Anpassung der Zündkerze 10 an unterschiedliche Motorbedingungen und beeinflußt zusammen mit dem Elektrodenwerkstoff die Erosionsrate der Elektroden und damit die Kerzenstandzeit. Bei den Gasfunkenstrecken wird die heute übliche Zündspannung von 30 kV schon bei 1,0 bis 1,4 mm Elektrodenabstand erforderlich. Mit der gleichen Spannung lassen sich bei Gleitfunkenstrecken auf Aluminiumoxid-Kerzenstein-Keramik Elektrodenabstände von 1,6 bis 2,0 mm verwirklichen. Dabei steigt der Wirkungsgrad der Zündkerzen. da die an das zu zündende Gemisch abgegebene Energie infolge des vergrößerten Elektrodenabstandes, zunimmt, weil der Energieabfluß zu den Elektroden durch Wärmeableitung abnimmt. Dies tritt ein, wenn die an die keramische Oberflächenzone eingeleitete Wärme vorzugsweise an das Zündgemisch fließt. Die zusätzlich an das Zündgemisch geflossene Energie erhöht die zugeführte Aktivierungsenergie für die Verbrennungsreaktionen des Brennstoffs, was eine vollständigere Umsetzung des Brennstoffes bewirkt.

Die eigentliche Zündung (Funkenkopf) erfolgt bei der erfindungsgemäßen Zündkerze, indem bei angelegter Zündspannung zuerst Funken zwischen den benachbarten Inseln 16 überspringen, die sich auf den weiter von der Oberfläche entfernt liegenden Raum ausbreiten und so ein einhüllendes Funkenplasma für die Gleitfunkenstrecke 14 bilden, das sich kontinuierlich über die leitfähigen Inseln hinweg zwischen Mittelelektrode 11 und Masseelektrode(n) 12 erstreckt (Funkenschwanz).

Die effektive Zündspannung der Zündkerze 10 bestimmt sich aus der Überlagerung einzelner Zündspannungen längs eines Weges des Funkens zwischen den Elektroden. Sie setzt sich zusammen aus der Zündspannung durch Gasfunkenstrecken, den einzelnen Zündspannungen zwischen den Inseln 16 der Gleitfunkenstrecke 14 und gegebenenfalls Zündspannungsanteilen zwischen dem Rand des Musters und den Elektroden 11,12. Die Zündspannung der Zündvorrichtung 10 soll bei gleicher Geometrie durch eine Inselbedeckung 16 herabgesetzt werden. Mit der Inselanzahl längs des Funkenweges der Gleitfunkenstrecke 14 wird die Minimierung der effektiven Zündspannung der Zündkerze 10 angestrebt. Bei bekannter effektiver Zündspannung der Gleitfunkenstrecke 14 ohne Inselbedeckung werden die Zahl der Inseln der Gleitfunkenstrecke und die Abmessungen der Inseln so gewählt, daß die Differenz zwischen der Zündspannung ohne Inselbedeckung und der Zündspannung der vereinigten einzelnen Zündspannungen für die inselbedeckte Zündkerze ein Maximum annimmt.

Andererseits soll die Nachentladung (Funkenschwanz), mit der die Energie dem Brennstoffgemisch zugeführt wird, geschlossen zwischen Mittel- und Masseelektrode über die leitfähigen Inseln hinweg brennen. Dies ist nur der Fall wenn die Brennspannung der geschlossenen Entladung kleiner als die Summe der Brennspannungen der Teilentladungen zwischen den einzelnen Inseln 16 ist, und die im Funkenkopf (erste Entladung) erzeugte Ionisierung der Teilentladungen sich über die Inseln 16 hinweg verbinden kann. Die Summe der Teilbrennspannungen ist ab einer bestimmten Inselanzahl immer größer als die Brennspannung der geschlossenen Entladung, da bei den Teilentladungen an jeder Elektrode also auch an den Inselelektroden die Kathodenfallspannung aufgebracht werden muß, die bei der geschlossenen Entladung nur einmal an der Masseelektrode 12 oder Mittelelektrode 11 auftritt.

## Patentansprüche

1. Zündkerze, insbesondere für eine Brennkraftmaschine, mit wenigstens einer Mittelelektrode (Hochspannungselektrode) und wenigstens einer Masseelektrode, mit einem isolierenden Kerzenstein und mit einer Gleitfunkenstrecke zwischen Mittelelektrode und Masseelektrode, welche inselförmige Muster aus gegeneinander isolierten, elektrisch leitfähigen Stoffen (16) aufweist, dadurch gekennzeichnet, daß die Ausdehnung der Inseln des leitfähigen Stoffs (16) in Funkenrichtung 20 bis 500 Mikrometer und die Schichtdicke der leitfähigen Inseln 10 bis 1000 Mikrometer beträgt.

2. Zündkerze nach Anspruch 1, dadurch gekennzeichnet, daß das inselförmige Muster aus leitfähigen Stoffen (16) auf dem Kerzenstein (13) oder einem zusätzlich auf dem Kerzenstein (13) befindlichen Isolator (17) angeordnet ist.

3. Zündkerze nach Anspruch 1, dadurch gekennzeichnet, daß das inselförmige Muster aus leitfähigen Stoffen (16) mit regelmäßig angeordneten Inseln einheitlicher Flächenform aufgebaut ist.

4. Zündkerze nach einem der vorhergehenden Ansprüche, dadurch gekennzeichnet, daß die Inseln (16) am Rand des Musters teilweise mit den Elektroden (11, 12) leitfähig verbunden sind.

5. Zündkerze nach einem der vorhergehenden Ansprüche, dadurch gekennzeichnet, daß die Inseln (16) aus hochschmelzenden, korrosionsfesten metallischen oder elektrisch leitfähigen keramischen Werkstoffen bestehen, vorzugsweise aus Nickellegierungen, Wolfram oder Edelmetallen oder aus Keramiken wie SiC, MoSi2 TiC, TiN, WC, HfB oder Sialonen (SiO2, A1203, SiN).

6. Zündkerze nach Anspruch 1, dadurch gekennzeichnet, daß zusätzlich zur Gleitfunkenstrecke (14) eine Gasfunkenstrecke (15) angeordnet ist.

7. Zündkerze nach Anspruch 6, dadurch gekennzeichnet, daß die Mittelelektrode 11 oder die Masseelektrode 12 Inseln 16 auf dem Kerzenstein 13 oder auf dem darauf befestigten Isolierstoff 17 berührungsfrei überragen.

8. Zündkerze nach Anspruch 1, dadurch gekennzeichnet, daß in Reihe zur Funkenstrecke (14, 15) eine Hochspannungskippdiode geschaltet ist.

9. Zündkerze nach Anspruch 1, dadurch gekennzeichnet, daß die Anzahl der Teilstrecken der Gleitfunkenstrecke (14) 2 bis 15 beträgt.

10. Zündkerze nach Anspruch 1, dadurch gekennzeichnet, daß die Summe der Zwischenräume zwischen den Inseln der Gleitfunkenstrecke (14) wesentlich kleiner als der Abstand zwischen den Elektroden (11, 12) ist.

11. Zündkerze nach Anspruch 1, dadurch gekennzeichnet, daß die Oberflächenzone eines achssymmetrischen Kerzensteins (13) im Bereich zwischen den Elektroden (11, 12) einzelne radial verlaufende, sternförmige Pfade aufweist.

12. Zündkerze nach Anspruch 1, dadurch gekennzeichnet, daß die Oberflächenzone des Kerzensteins (13) zwischen den Elektroden 11, 12 ganz bedeckt wird mit einem Muster leitfähiger Inseln (16).

13. Verfahren zur Herstellung einer Zündkerze nach Anspruch 1, dadurch gekennzeichnet, daß die leitfähigen Inseln (16) in Dickschichttechnik, insbesondere Siebdruck oder Tamponprint, auf den gesinterten oder geglühten Kerzenstein (13) aufgebracht werden.

14. Verfahren zur Herstellung einer Zündkerze nach Anspruch 1, dadurch gekennzeichnet, daB leitfähige Edelmetall- oder Keramikinseln (16), insbesondere Kugeln oder Zylinder oder Scheiben, am grünen oder vorgeglühten Kerzenstein (13) in dessen Oberflächenzone eingebracht werden, und danach ein gemeinsames Sintern erfolgt.

15. Verfahren zur Herstellung einer Zündkerze nach Anspruch 13 oder 14, dadurch gekennzeichnet, daß die unstrukturiert mit leitfähigen Stoffen beschichtete Oberflächenzone des Kerzensteins (13) durch Laseranwendung mit einem Muster versehen wird.

16. Verfahren zur Herstellung einer Zündkerze nach Anspruch 1, dadurch gekennzeichnet, daß durch Laseranwendung Metallinseln (16) auf den Kerzenstein (13) auflegiert werden.

17. Verfahren zur Herstellung einer Zündkerze nach Anspruch 1, dadurch gekennzeichnet, daß in Dünn- oder Dickschichttechnik aufgebrachte leitfähige, inselförmige Muster (16) durch galvanische Abscheidung, Auflegierung oder Aufschweißen verstärkt werden.

18. Verfahren zur Herstellung einer Zündkerze nach Anspruch 1, dadurch gekennzeichnet, daß das Muster leitfähiger Inseln (16) getrennt vom Kerzenstein (13) auf einem Substratplättchen (17) hergestellt und durch Kleben oder Sintern am Kerzenstein (13) befestigt wird.

19. Verfahren zur Herstellung einer Zündkerze nach Anspruch 1, dadurch gekennzeichnet, daß die leitfähigen Inseln 16 in vorzugsweise verschieden tiefe Löcher des Kerzensteins 13 oder des Isolatorstoffs 17 eingebracht werden.

20. Zündkerze nach Anspruch 1, dadurch gekennzeichnet, daß das Muster mit Inseln aus leitfähigen Stoffen (16) auf einem zusätzlich auf den Kerzenstein befindlichen Isolator (17) angeordnet ist und dieser Isolator (17) aus einem keramischen Werkstoff mit einer erhöhten Dielektrizitätskonstante besteht.

## Claims

1. Sparking plug, in particular for an internal combustion engine, having at least one centre electrode (high-voltage electrode) and at least one earth electrode, having an insulating spark plug insulator and having a surface discharge path between the centre electrode and earth electrode, which has island-shaped patterns made of electrically conductive materials (16) which are insulated from one another, characterized in that the islands of the conductive material (16) extend 20 to 500 micrometres in the sparking direction, and the thickness of the layers of the conductive islands is 10 to 1000 micrometres.

2. Sparking plug according to Claim 1, characterized in that the island-shaped pattern made of conductive materials (16) is arranged on the sparking plug insulator (13) or on an insulator (17) which is additionally located on the sparking plug insulator (13).

3. Sparking plug according to Claim 1, characterized in that the island-shaped pattern made of conductive materials (16) is made up of regularly arranged islands with a uniform planar shape.

4. Sparking plug according to one of the preceding claims, characterized in that the islands (16) at the edge of the pattern are partially conductively connected to the electrodes (11, 12).

5. Sparking plug according to one of the preceding claims, characterized in that the islands (16) are composed of corrosion-resistant, metallic or electrically conductive ceramic materials which have a high melting point, preferably comprising nickel alloys, tungsten or noble metals or ceramics such as SiC, MoSi2, TiC, TiN, WC, HfB or sialons (SiO2, Al203, SiN).

6. Sparking plug according to Claim 1, characterized in that a gas-filled discharge path (15) is arranged in addition to the surface discharge path (14).

7. Sparking plug according to Claim 6, characterized in that the centre electrode 11 or the earth electrode 12 project, in a contactless fashion, over islands 16 on the sparking plug insulator 13 or on the insulating material 17 which is attached to it.

8. Sparking plug according to Claim 1, characterized in that a high-voltage break-over diode is connected in series with the spark path (14, 15).

9. Sparking plug according to Claim 1, characterized in that the number of partial paths of the surface discharge path (14) is 2 to 15.

10. Sparking plug according to Claim 1, characterized in that the total of intermediate spaces between the islands of the surface discharge path (14) is significantly smaller than the distance between the electrodes (11, 12).

11. Sparking plug according to Claim 1, characterized in that the surface zone of an axially symmetrical sparking plug insulator (13) has individual, radially extending, star-shaped paths in the region between the electrodes (11, 12).

12. Sparking plug according to Claim 1, characterized in that the surface zone of the sparking plug insulator (13) is entirely covered between the electrodes 11, 12 with a pattern of conductive islands (16).

13. Method for manufacturing a sparking plug according to Claim 1, characterized in that the conductive islands (16) are applied to the sintered or annealed sparking plug insulator (13) using thick-film technology, in particular screen printing or dab printing.

14. Method for manufacturing a sparking plug according to Claim 1, characterized in that conductive noble metal or ceramic islands (16), in particular spheres or cylinders or discs, are introduced to the surface zone of the untreated or pre-annealed sparking plug insulator (13), and they are then sintered jointly.

15. Method for manufacturing a sparking plug according to Claim 13 or 14, characterized in that the surface zone of the sparking plug insulator (13) which is coated with conductive materials in a unstructured way is provided with a pattern by using a laser.

16. Method for manufacturing a sparking plug according to Claim 1, characterized in that metal islands (16) are alloyed onto the sparking plug insulator (13) by using a laser.

17. Method for manufacturing a sparking plug according to Claim 1, characterized in that conductive, island-shaped patterns (16) which have been applied using thin-film or thick-film technology are reinforced by means of galvanic deposition, alloying or welding.

18. Method for manufacturing a sparking plug according to Claim 1, characterized in that the pattern of conductive islands (16) is manufactured separately from the sparking plug insulator (13) on a substrate wafer (17) and is attached to the sparking plug insulator (13) by bonding or sintering.

19. Method for manufacturing a sparking plug according to Claim 1, characterized in that the conductive islands 16 are introduced into holes in the sparking plug insulator 13 or the insulator material 17 which are preferably of different depths.

20. Sparking plug according to Claim 1, characterized in that the pattern with islands made of conductive materials (16) is arranged on an insulator (17) which is additionally located on the sparking plug insulator, and this insulator (17) is composed of a ceramic material with an increased dielectric constant.

## Revendications

1. Bougie d'allumage, en particulier pour moteur à combustion interne, comprenant au moins une électrode centrale (électrode à haute tension) et au moins une électrode à la masse, un bloc céramique de bougie, isolant, et un trajet d'étincelle glissante entre l'électrode centrale et l'électrode à la masse qui présente un modèle en forme d'îlots en matières (16) isolées les unes par rapport aux autres, et électriquement conductrices,
caractérisé en ce que
l'étendue des îlots de matière conductrice (16) atteint 20 à 500 micromètres dans la direction de l'étincelle et l'épaisseur de la couche des îlots conducteurs atteint 10 à 1000 micromètres.

2. Bougie d'allumage selon la revendication 1, caractérisée en ce que
le modèle en forme d'îlot réalisé en matières conductrices (16) est disposé sur le bloc céramique (13) de la bougie ou sur un isolateur (17) qui se trouve en plus sur le bloc céramique (13) de la bougie.

3. Bougie d'allumage selon la revendication 1,
caractérisée en ce que
le modèle en forme d'îlot réalisé en matières conductrices (16) est construit avec des îlots disposés régulièrement et présentant une forme de surface unitaire.

4. Bougie d'allumage selon l'une des revendications précédentes,
caractérisée en ce que
les îlots (16) sont reliés en partie aux électrodes (11, 12) sur le bord du modèle, de façon conductrice.

5. Bougie d'allumage selon l'une des revendications précédentes,
caractérisée en ce que
les îlots (16) sont réalisés en matière métallique à point de fusion élevé, résistant à la corrosion, ou en céramique électriquement conductrice, de préférence en alliage à base de nickel, de tungstène ou de métaux nobles, ou encore en céramique telle que SiC, MoSi₂ TiC, TiN, WC, HfB ou en de sialon (SiO₂, Al₂O₃, NiS).

6. Bougie d'allumage selon la revendication 1,
caractérisée en ce que
en plus du trajet d'étincelle glissante (14), on dispose un trajet d'étincelle dans les gaz (15).

7. Bougie d'allumage selon la revendication 6,
caractérisée en ce que
l'électrode centrale (11) ou l'électrode à la masse (12) surplombent sans contact des îlots (16) formés sur le bloc céramique de bougie (13) ou sur la matière isolante (17) qui est fixée dessus.

8. Bougie d'allumage selon la revendication 1,
caractérisée en ce qu'
on monte en série avec le trajet d'étincelle (14, 15) une diode à bascule à haute tension.

9. Bougie d'allumage selon la revendication 1,
caractérisée en ce que
le nombre des trajets partiels des trajets d'étincelle glissantes (14) est de 2 à 15.

10. Bougie d'allumage selon la revendication 1,
caractérisée en ce que
la somme des espaces intermédiaires compris entre les îlots du trajet d'étincelles glissantes (14), est sensiblement plus petite que la distance entre les électrodes (11, 12).

11. Bougie d'allumage selon la revendication 1,
caractérisée en ce que
la zone superficielle d'un bloc céramique de bougie asymétrique (13) présente, dans la zone comprise entre les électrodes (11, 12), des chemins qui s'étendent radialement et individuellement en forme d'étoile.

12. Bougie d'allumage selon la revendication 1,
caractérisée en ce que
la zone superficielle du bloc céramique de bougie (13) compris entre les électrodes (11, 12), est entièrement recouverte par un modèle d'îlots conducteurs (16).

13. Procédé de fabrication d'une bougie d'allumage selon la revendication 1,
caractérisé en ce que
les îlots conducteurs (16)sont mis en place selon la technique des couches épaisses, en particulier par sérigraphie ou par impression au tampon, sur le bloc céramique de bougie (13) fritté ou calciné.

14. Procédé de fabrication d'une bougie d'allumage selon la revendication 1,
caractérisé en ce qu'
on met en place des îlots de céramique ou de métaux nobles (16) conducteurs, en particulier des billes, des cylindres ou des disques, sur des blocs céramiques de bougie (13) bruts ou précalcinés dans leur zone superficielle, puis on procède à un frittage de l'ensemble.

15. Procédé de fabrication d'une bougie d'allumage selon la revendication 13 ou 14,
caractérisé en ce qu'
on pourvoit d'un modèle la zone superficielle, revêtue de façon non structurée de matières conductrices, du bloc céramique de bougie, en utilisant un laser.

16. Procédé de fabrication d'une bougie d'allumage selon la revendication 1,
caractérisé en ce que
des îlots métalliques (16) sont alliés au bloc céramique de bougie (13) en utilisant un laser.

17. Procédé de fabrication d'une bougie d'allumage selon la revendication 1,
caractérisé en ce que
des modèles (16) conducteurs, mis en place en forme d'îlots, selon la technique à couche mince ou selon la technique à couche épaisse, sont renforcés par précipitation galvanique, alliage ou soudage.

18. Procédé de fabrication d'une bougie d'allumage selon la revendication 1,
caractérisé en ce que
le modèle d'îlots conducteurs (16) est fabriqué séparément du bloc céramique de bougie (13) sur une plaquette de substrat (17), puis est fixé par collage ou frittage sur le bloc céramique de bougie (13).

19. Procédé de fabrication d'une bougie d'allumage selon la revendication 1,
caractérisé en ce que
les îlots conducteurs (16) sont mis en place dans des trous, ayant de préférence des profondeurs différentes, du bloc céramique de bougie (13) ou de la matière de l'isolateur (17).

20. Bougie d'allumage selon la revendication 1,
caractérisée en ce que
• le modèle avec des îlots de matières conductrices (16) est disposé sur un isolateur (17), qui se trouve en plus sur l'isolateur céramique de la bougie (13), et
• cet isolateur (17) est réalisé en une matière céramique qui présente une constante diélectrique plus élevée.
